# EUROPÄISCHE PATENTSCHRIFT

(11) **EP 0 737 851 B1**
(45) Veröffentlichungstag und Bekanntmachung des Hinweises auf die Patenterteilung: **21.11.2001**
(21) Anmeldenummer: 96250084.9
(22) Anmeldetag: 15.04.1996
(51) Int. Cl.: G01L 5/00

(54) **Verfahren und Vorrichtung zum Erfassen von Belastungen von Hub- und Zugeinrichtungen**
Method and device for determining stress on lifting and tension equipments
Méthode et dispositif pour déterminer des charges des équipements d'élévation et de tension

(30) Priorität: 13.04.1995 DE 19514050
(43) Veröffentlichungstag der Anmeldung: 16.10.1996
(73) Patentinhaber: Bruger + Fischer Krananlagen und Hebezeuge GmbH, 12277 Berlin (DE)
(72) Erfinder: Kupferschmidt, Hans-G., 13505 Berlin (DE)
(74) Vertreter: Pfenning, Meinig & Partner

(56) Entgegenhaltungen:
- EP-A- 0 228 014
- EP-A- 0 749 934
- DE-A- 2 948 774
- DE-A- 3 121 461
- DE-A- 4 226 010
- US-A- 4 116 050
- US-A- 4 947 341
- PATENT ABSTRACTS OF JAPAN vol. 016, no. 225 (P-1360), 26.Mai 1992 & JP 04 047260 A (HITACHI LTD), 17.Februar 1992,
- PATENT ABSTRACTS OF JAPAN vol. 017, no. 609 (P-1640), 9.November 1993 & JP 05 187965 A (KURODA PRECISION IND LTD), 27.Juli 1993,

## Beschreibung

Die Erfindung betrifft ein Verfahren und eine Vorrichtung zum Erfassen von Belastungen von Hub- und Zugeinrichtungen.

Krananlagen, Hebezeuge, Zuggeräte, Winden oder dergleichen Vorrichtungen haben eine vorgegebene Lebensdauer, die abhängig von der Belastung ist. Um diese Belastungen festzustellen, ist es bekannt, ein Hebezeug-Tagebuch zu führen, in dem alle Hubbewegungen dokumentiert sind. Dafür muß eine Person abgestellt werden. Bei einer derartigen Registrierung der Belastung ist es vom Gesetz vorgesehen, daß nach einer bestimmten Anzahl von Jahren eine Generalüberholung der Anlage durchgeführt werden muß, unabhängig davon, ob die vorgegebene Lebensdauer bzw. Nutzungsdauer abgelaufen ist oder nicht, da die Dokumentation nicht als Beweis für die wirklichen Belastungen gilt.

Darüber hinaus ist es bekannt, für Hub- und Zugeinrichtungen Betriebsstundenzähler und eine Überlastsicherung vorzusehen, wobei weiterhin in der gleichen Weise, wie oben erwähnt, ein Tagebuch geführt wird. Bei einem solchen Verfahren wird es vom Gesetz vorgegeben, daß nach einer bestimmten Anzahl von Jahren, die die oben angegebene Anzahl etwas übersteigt, eine Generalüberholung durchgeführt werden muß, auch wenn die Nutzungsdauer nicht abgelaufen ist.

Aus der EP 0 749 934 A2 ist ein Verfahren und eine Vorrichtung zur Ermittlung der dynamischen Beanspruchungen an Bauteilen, Anlagen und Maschinen bekannt, bei denen aus einem maximalen und einem minimalen Drehmomentswert, der über eine Kombination aus Drehzahlermittlung mit Lochscheibe an einem rotierenden Teil und einem Dehnungsmeßsensor Lastwechseldaten ermittelt werden. Dabei entspricht eine Umdrehung der Antriebswelle einem Lastwechsel. Die gespeicherten Daten werden digital verarbeitet und nach einem theoretischen Grundgedanken der Betriebsfestigkeitslehre in ein angenommenes Lastkollektiv gewichtet. Die Lastwechseldaten werden zu ihrem Beitrag zum Verschleiß in Spannungskollektive bzw. Lastkollektive umbewertet und in Restlebensdauerzeit ausgegeben.

Die US 4 116 050 betrifft einen Lastmesser für Pressen, der hauptsächlich die Aufgabe lösen soll, die Einstellung bzw. Kalibrierung einer Vielzahl von Lastsensoren zu vereinfachen, wobei die maximalen Lastwerte der einzelnen Lastsensoren und der maximale Wert der gesamten Lastsensoren genau gemessen und angezeigt werden sollen. Die Vielzahl an unterschiedlichen Stellen angebrachten Spannungsmesser geben ihre Signale über unterschiedliche Kanäle einzeln aus und in einem weiteren Kanal wird ein die einzelnen Signale addierendes Gesamtsignal ausgegeben. In einem Speicher werden digitale Signal für den unbelasteten Zustand gespeichert und in einem zweiten Speicher werden die für jeden Kanal gelieferten Maximalwerte eines Preßvorgangs gespeichert. Nach Beenden eines Preßzyklus wird der Inhalt des ersten Speichers vom Inhalt des zweiten Speichers subtrahiert um den wahren Maximalwert zu bestimmen. Bei Überlast während eines Zyklus wird ein Warnsignal abgegeben.

Durch die vorgeschriebenen Generalüberholungen, unabhängig von der wirklichen Nutzungsdauer, entstehen hohe Kosten, wobei zusätzlich eine Person zum Dokumentieren der Belastungen notwendig ist.

Der Erfindung liegt daher die Aufgabe zugrunde, ein Verfahren und eine Vorrichtung zum Erfassen der Belastungen von Hub- und Zugeinrichtungen zu schaffen, die eine automatische Registrierung der Belastungen gestattet und eine Ausnutzung der gesamten vorgegebenen Lebensdauer ermöglicht und somit zur Senkung der Kosten beiträgt.

Diese Aufgabe wird erfindungsgemäß durch die Merkmale des auf ein Verfahren gerichteten Hauptanspruches und des nebengeordneten Vorrichtungsanspruches gelöst.

Dadurch, daß mit dem erfindungsgemäßen Verfahren und der erfindungsgemäßen Vorrichtung alle Belastungen nach ihrer Größe und ihrer Dauer erfaßt werden, wobei in vorgegebenen Lastbereichen die jeweiligen Zeitdauern zu summieren sind, ist es möglich, einen Nachweis über die wirkliche Belastung und ihre Dauer zu erbringen, wobei mit den erfaßten Daten die maximale Nutzungsdauer bestimmt werden kann.

Durch die in den Unteransprüchen angegebenen Maßnahmen sind vorteilhafte Weiterbildungen und Verbesserungen möglich.

Ein Ausführungsbeispiel der Erfindung ist in der Zeichnung dargestellt und wird in der nachfolgenden Beschreibung näher erläutert.

Die einzige Figur zeigt ein Blockschaltbild der erfindungsgemäßen Vorrichtung.

Die in der Figur dargestellte Vorrichtung, die als "Lastkollektivspeicher" bezeichnet werden kann, dient zur Messung und Speicherung von Belastungszuständen, beispielsweise einer Krananlage. Dazu wird die dargestellte Vorrichtung an der Krananlage befestigt und mit mindestens einem Kraftsensor 1 verbunden. Der Kraftsensor ist beispielsweise als Dehnungsmeßstreifen-Sensor (DMS-Sensor) ausgebildet, wobei jedoch alle anderen zur Kraftmessung gebräuchlichen Sensoren verwendet werden können. Die DMS-Sensoren werden z.B. als Lastmeßbolzen in den Aufhängungen der Kranseile angebracht. Sie geben ein elektrisches Ausgangssignal, das der Kran-Hakenlast proportional ist.

Gemäß der Figur sind die Sensoren, die in Brückenschaltung angeordnet sind und zugeordnete Differenzverstärker aufweisen, mit einem A/D-Wandler 2 verbunden, der die gelieferten analogen Signale in Digital-Signale umwandelt und diese an einen Bus 3 liefert. Die Busleitung 3 ist mit einem Mikroprozessor 4, einer Uhr 5, einem EEPROM 6 als Langzeitspeicher, einem RAM 7 als Zwischenspeicher und einer Anzeigeeinheit 8 für die interessierenden Daten verbunden. Außerdem ist an den Mikroprozessor 4 eine Schnittstelle 9 angeschlossen, die direkt mit einer Überwachungseinheit 12 mit Alarmvorrichtung 10 verbunden ist. Weiterhin ist eine Schnittstellen 13 vorgesehen, über die ein Personalcomputer 11 zur Auswertung der Daten anschließbar ist. Eine als Taster ausgebildete Eingabeeinheit 14, die mit dem Mikroprozessor verbunden ist, ermöglicht die Eingabe von notwendigen Steuersignalen und sonstigen Befehlen.

Zur Justierung der Anlage wird eine Grundmessung durchgeführt, bei der sich an dem Lasthaken der Krananlage keine Last befindet. Der bei dieser Grundmessung erfaßte Meßwert wird als Null-Wert übernommen, der bei allen weiteren Messungen berücksichtigt wird. Danach wird am Lasthaken eine Maximallast erzeugt, wobei der Meßwert als hundertprozentige Last im Mikroprozessor 4 bzw. im RAM 7 gespeichert wird.

Entsprechend den Vorschriften ist der maximale Lastbereich von 0 bis 100 % in eine Mehrzahl von Lastbereichen aufgeteilt, nämlich in Lastbereiche von 0 bis 10, 11 bis 20, 21 bis 40, 41 bis 60, 61 bis 80, 81 bis 100 und größer als 100, wobei die Angaben Prozente sind. Die von den Sensoren 1 erfaßten und durch den A/D-Wandler 2 in Digital-Signale umgewandelten Meßwerte werden jeweils unter Berücksichtigung des Null-Wertes und des Maximalwertes von dem Mikroprozessor 4 in Prozenzangaben umgerechnet und entsprechend dieser Prozentangabe in einen der Lastbereiche klassifiziert. Gleichzeitig wird über die Uhr 5 die Dauer des jeweiligen, die Last der Krananlage angebenden Meßwertes bestimmt und die jeweilige Zeit wird im RAM 7 beispielsweise in Bruchteilen von Minuten unter den jeweiligen Lastbereichen abgelegt und gespeichert. Dabei können die den jeweiligen Meßwerten und entsprechenden Lastbereichen zugeordneten Zeitabschnitte separat gespeichert werden, oder die Zeitabschnitte können für die jeweiligen Lastbereiche aufsummiert werden. Wenn die den Meßwerten zugeordneten Zeitabschnitte einzeln gespeichert werden, wird nach einem vorbestimmten Zeitraum eine Summierung vorgenommen. Als Zeiträume, in denen die Zeitabschnitte summiert werden, ist eine Woche vorgesehen, und für jede Kalenderwoche wird von dem Mikroprozessor unter Heranziehung der Daten der Uhr 5 mit Datum und der Daten aus dem RAM 7 ermittelt, wie lange der Kran in jedem der einzelnen oben angegebenen Lastbereiche gearbeitet hat. Diese Werte werden in dem EEPROM 6 unter Zuordnung zu den jeweiligen Lastbereichen und der jeweiligen Kalenderwoche gespeichert.

Der zuverlässige Betrieb der erfindungsgemäßen Vorrichtung kann durch eine Überwachungseinheit 12 angezeigt werden, die eine von den übrigen Bauteilen getrennte Stromversorgung aufweist und durch eine Datenleitung mit der übrigen Schnittstelle 9 verbunden ist. Sollte die in Fig. 1 dargestellte Vorrichtung ausfallen, so wird von der Überwachungseinheit 12 über die Alarmvorrichtung 10 ein Sirenenalarm ausgelöst.

Für die Überwachung erzeugt der Mikroprozessor 4 regelmäßig Taktsignale, die über die Schnittstelle 9 an die Überwachungseinheit 12 geliefert werden. Bleiben die Taktsignale aus, was beispielsweise bei Unterbrechung der Spannungsversorgung des Mikroprozessors 4 oder bei einem sonstigen Ausfall desselben auftreten kann, erkennt die Überwachungseinheit das Ausbleiben und steuert die Alarmvorrichtung 10 an.

Die aktuellen Meßwerte von jedem einzelnen Sensor 1 werden von der Anzeigeeinheit 8 angezeigt, die gleichzeitig auch die Kalenderwoche, die Uhrzeit mit Stunden, Minuten und Sekunden und das Datum anzeigen kann.

Wenn von dem Mikroprozessor 4 festgestellt wird, daß der Meßwert über 100 %, d.h. über der Maximallast liegt, wird über die Schnittstelle 9 ein Signal an die Übertragungseinheit 12 ausgegeben, das die Alarmvorrichtung 10 aktiviert. Zusätzlich werden die Überlastungen mit Datum und Uhrzeit in dem EEPROM 6 gespeichert. Der Überlastzustand wird erst dann als beendet registriert, wenn die am Haken hängende Last unter 50% liegt.

Über die Schnittstelle 13 kann auch ein passender Computer 11 angeschlossen werden, der die in dem EEPROM 6 gespeicherten Daten auslesen kann und ein Protokoll über die Belastungen in Form von Zeiten für die verschiedenen Lastbereiche und die unterschiedlichen Kalenderwochen drucken kann. Weiterhin können die Daten zur Berechnung der Kran-Lebensdauer verwendet werden, wobei das mathematische Verfahren für die Berechnung durch Vorschriften vorgegeben ist und über das Computerprogramm bestimmt werden kann.

Das Speichermedium in Form des EEPROMs 6 kann aber auch aus dem Gerät entnommen werden und als Dokument dienen bzw. in eine getrennte Auslesevorrichtung eingesetzt werden, so daß ein Computer 11 nicht direkt an die Vorrichtung nach Fig. 1 angeschlossen werden muß.

Bei der obigen Beschreibung wurde beispielhaft auf eine Krananlage Bezug genommen, selbstverständlich kann die Belastung von jedem anderen Hub- und Zuggerät u.dgl. festgestellt werden.

Anstelle des EEPROMs 6 kann jeder andere nicht flüchtige Speicher verwendet werden.

## Patentansprüche

1. Verfahren zum Erfassen der Belastungen von Hub- und Zugeinrichtungen, bei dem die jeweiligen auf die Hub- und Zugeinrichtungen wirkenden Kräfte sowie deren Dauer als Zeitabschnitte gemessen werden, die gemessenen Kräfte vorgegebenen Lastbereichen zugeordnet werden und innerhalb definierter Zeiträume die einzelnen Zeitabschnitte in den vorgegebenen Lastbereichen summiert und gespeichert werden, wobei die in den definierten Zeiträumen summierten Zeitabschnitte sowie die zugeordneten Lastbereiche zur Ermittlung des Ablaufs der Lebensdauer verwendet werden.

2. Verfahren nach Anspruch 1,
**dadurch gekennzeichnet, daß** die jeweils gemessene Kraft in Prozenten einer Maximallast ausgedrückt wird, und daß die Lastbereiche als Prozentbereiche festgelegt werden.

3. Verfahren nach Anspruch 1 oder 2,
**dadurch gekennzeichnet, daß** ein Protokoll gedruckt wird, das für die definierten Zeiträume die durch die summierten Zeitabschnitte gegebene Gesamtdauer der Belastung in den unterschiedlichen Lastbereichen angibt.

4. Verfahren nach einem der Ansprüche 1 bis 3,
**dadurch gekennzeichnet, daß** bei Überlast ein Alarm ausgelöst wird.

5. Verfahren nach Anspruch 4,
**dadurch gekennzeichnet, daß** die Überlastzustände mit Datum und Uhrzeit gespeichert werden.

6. Verfahren nach einem der Ansprüche 1 bis 5,
**dadurch gekennzeichnet, daß** die summierten Zeitabschnitte in den unterschiedlichen Lastbereichen wochenweise gespeichert werden.

7. Vorrichtung zur Erfassung von Belastungen von Hub- und Zugeinrichtungen mit
einer Sensoranordnung (1) zur Messung von auf die Hub- oder Zugeinrichtung wirkenden Kräfte, einer Zeitmeßeinrichtung (4,5), die die Dauer der jeweils aufgebrachten Kräfte als Zeitabschnitt bestimmt,
einer Einrichtung (4) zum Klassifizieren der einzelnen Meßwerte in vorgegebene Lastbereiche, einer Einrichtung (4) zum Summieren der einzelnen Zeitabschnitte, die den unterschiedlichen Lastbereichen zugeordnet sind, und
einer Speichereinrichtung (6, 7) zum Speichern der in den unterschiedlichen Lastbereichen summierten Zeitabschnitte.

8. Vorrichtung nach Anspruch 7,
**dadurch gekennzeichnet, daß** die Sensoranordnung (1) als mindestens ein Dehnungsmeßstreifen oder ein Piezoelement ausgebildet ist.

9. Vorrichtung nach Anspruch 7 oder 8,
**dadurch gekennzeichnet, daß** die Sensoranordnung (1) als mindestens ein Lastmeßbolzen ausgebildet ist, der an bzw. in den kraftaufnehmenden Teilen der Hub- und Zugeinrichtungen angeordnet ist.

10. Vorrichtung nach einem der Ansprüche 7 bis 9,
**dadurch gekennzeichnet, daß** die Zeitmeßeinrichtung (5) als Uhr mit Datumsangabe ausgebildet ist.

11. Vorrichtung nach einem der Ansprüche 7 bis 10,
**dadurch gekennzeichnet, daß** eine Anzeigeeinrichtung (8) zum Anzeigen der augenblicklichen prozentualen, von der Hub- oder Zugeinrichtung aufgenommenen Last, bezogen auf die Maximallast der Uhrzeit und/oder des Datums.

12. Vorrichtung nach einem der Ansprüche 7 bis 11,
**dadurch gekennzeichnet, daß** die Speichereinrichtung ein EEPROM (6) aufweist.

13. Vorrichtung nach einem der Ansprüche 7 bis 12,
**dadurch gekennzeichnet, daß** eine Überwachungseinheit (12) mit Alarmeinrichtung (10) vorgesehen ist, die bei Auftreten einer Überlast ein Alarmsignal abgibt.

14. Vorrichtung nach einem der Ansprüche 7 bis 13,
**dadurch gekennzeichnet, daß** die Überwachungseinheit (12) eine von den übrigen Teilen getrennte Spannungsversorgung aufweist und die übrigen Teile auf Ausfall überwacht.

15. Vorrichtung nach einem der Ansprüche 7 bis 13,
**dadurch gekennzeichnet, daß** eine Schnittstelle (9) für einen Computer (11) vorgesehen ist.

## Claims

1. Method for determining stress on lifting and tension equipment where respective loads acting on the lifting and tension equipment and their duration as time periods are measured, the measured loads are associated with given load ranges and the individual time periods are within defined time spaces are summed in the given load ranges and stored, and the time periods summed in the defined time spaces and the associated load ranges are used for determining the course of the lifespan.

2. Method according to Claim 1, **characterised in that** the respectively measured load is expressed in percent of a maximum load, and the load ranges are set as percent ranges.

3. Method according to Claim 1 or 2, **characterised in that** a protocol is printed which shows for the defined time spaces an overall duration of stress in different load ranges as given by the summed time periods.

4. Method according to one of Claims 1 to 3, **characterised in that** an alarm is triggered in the event of an overload.

5. Method according to Claim 4, **characterised in that** the overload conditions are stored with date and time.

6. Method according to one of Claims 1 to 5, **characterised in that** the summed time periods in the different load ranges are stored by weeks.

7. Device for determining loads of lifting and tension equipment, comprising
a sensor array (1) for measuring loads acting on the lifting or tension equipment,
a time measuring device (4, 5) which determines the duration of respective applied loads as a time period,
a device (4) for classifying the individual measuring values in given load ranges,
a device (4) for summing the individual time periods which are associated with the different load ranges, and
a memory (6, 7) for storing time periods summed in the different load ranges.

8. Device according to Claim 7, **characterised in that** the sensor array (1) is designed as at least an expansion measuring strip or a piezo element.

9. Device according to Claim 7 or 8, **characterised in that** the sensor array (1) is designed as at least a load measuring pin arranged on or in the load carrying parts of the lifting and tension equipment.

10. Device according to one of Claims 7 to 9, **characterised in that the** time measuring device (5) is designed as a clock with date display.

11. Device according to one of Claims 7 to 10, **characterised by a display** (8) for displaying instantaneous percent of load accepted by the lifting or tension equipment relative to the maximum load of time and/or date.

12. Device according to one of Claims 7 to 11, **characterised in that** the memory is an EEPROM (6).

13. Device according to one of Claims 7 to 12, **characterised in that** a monitoring unit (12) with alarm (10) is provided which emits an alarm signal in the event of an overload.

14. Device according to one of Claims 7 to 13, **characterised in that** the monitoring unit (12) comprises a current supply which is separate from the other components and which monitors the other parts for failure.

15. Device according to one of Claims 7 to 13, **characterised in that** an interface (9) for a computer (11) is provided.

## Revendications

1. Procédé d'enregistrement des charges de dispositifs de levage et de traction, dans lequel les forces respectives s'exerçant sur les dispositifs de levage et de traction, de même que leur durée, sont mesurées en tant qu'intervalles de temps, les forces mesurées sont affectées à des gammes de charges prédéfinies et, au sein de périodes définies, les différents intervalles de temps sont additionnés et mémorisés dans les gammes de charge prédéfinies, les intervalles de temps ajoutés dans les différentes périodes définies, de même que les gammes de charge auxquelles ils sont affectés, étant utilisés pour déterminer l'évolution de la durée de vie.

2. Procédé selon la revendication 1, **caractérisé en ce que** la force respective mesurée est exprimée en pourcentage d'une charge maximale, et **en ce que** les gammes de charge sont déterminées en tant que gammes de pourcentage.

3. Procédé selon la revendication 1 ou 2, **caractérisé en ce qu'**est imprimé un procès-verbal qui indique, pour les périodes définies, la durée totale, donnée par l'addition des intervalles de temps, de la charge dans les différentes gammes de charge.

4. Procédé selon l'une des revendications 1 à 3, **caractérisé en ce qu'**une alarme se déclenche en cas de surcharge.

5. Procédé selon la revendication 4, **caractérisé en ce que** les états de surcharge sont mémorisés avec la date et l'heure.

6. Procédé selon l'une des revendications 1 à 5, **caractérisé en ce que** les intervalles de temps ajoutés sont mémorisés dans les différentes gammes de charge toutes les semaines.

7. Dispositif d'enregistrement de charges de dispositifs de levage et de traction comportant un dispositif de capteur (1) permettant de mesurer des forces s'exerçant sur le dispositif de levage ou de traction, un dispositif de mesure du temps (4, 5), qui détermine la durée des forces respectives appliquées en tant qu'intervalle de temps, un dispositif (4) permettant de classer les différentes valeurs de mesure dans des gammes de charge prédéfinies, un dispositif (4) permettant d'ajouter les différents intervalles de temps, qui sont affectés aux différentes gammes de charge et un dispositif de mémorisation (6, 7) permettant de stocker les intervalles de temps ajoutés dans les différentes gammes de charge.

8. Dispositif selon la revendication 7, **caractérisé en ce que** le dispositif de capteur (1) est conçu en tant qu'au moins une jauge de contrainte ou en tant que piézoélément.

9. Dispositif selon l'une des revendications 7 ou 8, **caractérisé en ce que** le dispositif de capteur (1) est conçu en tant qu'au moins un boulon de mesure de charge qui est raccordé contre ou dans des éléments captant la charge des dispositifs de levage et de traction.

10. Dispositif selon l'une des revendications 7 à 9, **caractérisé en ce que** le dispositif de mesure du temps (5) est conçu en tant qu'horloge avec indication de date.

11. Dispositif selon l'une des revendications 7 à 10, **caractérisé en ce qu'**est prévu un dispositif d'affichage (8) permettant d'afficher le pourcentage instantané de la charge supportée par le dispositif de levage ou de traction, sur la base de la charge maximale de l'heure et/ou de la date.

12. Dispositif selon l'une des revendications 7 à 11, **caractérisé en ce que** le dispositif de mémorisation présente une EEPROM (6).

13. Dispositif selon l'une des revendications 7 à 12, **caractérisé en ce qu'**est prévue une unité de surveillance (12) équipée d'un dispositif d'alarme (10), qui déclenche un signal d'alarme en cas de survenue d'une surcharge.

14. Dispositif selon l'une des revendications 7 à 13, **caractérisé en ce que** le dispositif de surveillance (12) présente une alimentation en tension séparée des autres éléments et surveille une éventuelle panne des autres éléments.

15. Dispositif selon l'une des revendications 7 à 13, **caractérisé en ce qu'**une interface (9) pour un ordinateur (11) est prévue.
